# EUROPÄISCHE PATENTSCHRIFT

(11) **EP 0 038 037 B1**
(45) Veröffentlichungstag und Bekanntmachung des Hinweises auf die Patenterteilung: **05.06.1985**
(21) Anmeldenummer: 81102717.6
(22) Anmeldetag: 10.04.1981
(51) Int. Cl.: B66C 1/42

(54) **Greifvorrichtung für Rohre**
Gripping device for pipes
Dispositif de préhension pour tuyaux

(30) Priorität: 12.04.1980 DE 3014146
(43) Veröffentlichungstag der Anmeldung: 21.10.1981
(73) Patentinhaber: Emunds, Josef, D-5142 Hückelhoven (DE)
(72) Erfinder: Emunds, Josef, D-5142 Hückelhoven (DE)
(74) Vertreter: Freischem, Werner, Dipl.-Ing.

## Beschreibung

Die Erfindung bezieht sich auf eine Greifvorrichtung für Rohre mit zwei scherenartig sich überkreuzenden und um eine Achse schwenkbar aneinandergelenkten Greifarmen, an deren freien Enden zwei parallel zur Schwenkachse der Greifarme verlaufende Greifschienen befestigt sind, die je mindestens zwei im Abstand voneinander angeordnete, die zu hebenden Rohre seitlich untergreifende Greifbacken aufweisen, welche um parallel zu der Schwenkachse der Greifarme verlaufende Achsen schwenkbar an den Greifschienen befestigt und von einer Feder in einer Greifposition gehalten sind, die sich gegen eine Widerlagerfläche der Greifschienne abstützt. Eine Greifvorrichtung dieser Art ist aus Prospekten der Firma Emunds & Staudinger GmbH & Co. KG bekannt.

Die Feder, welche die Greifbacke in die Greifposition drückt, in welcher bei unbelastetem Zustand der untere Greifbereich weiter nach innen zum aufzunehmenden Rohr hin ragt als der obere Greifbereich, hat bei relativ kleinen Federwegen große Lasten aufzunehmen.

Aufgabe der Erfindung ist es, die Federung der Greifbacken so zu gestalten, daß sie zuverlässig ist, geringen Raum beansprucht und eine unter Belastung stark zunehmende Federsteifigkeit besitzt.

Diese Aufgabe wird erfindungsgemäß dadurch gelöst, daß die Rückseite der Greifbacke um mindestens eine parallel zur Schwenkachse verlaufende Achse gewölbt ist, deren Abstand von einer parallel zur Schwenkachse verlaufenden Widerlagerfläche größer ist als der Abstand der Schwenkachse von der Widerlagerfläche und daß zwischen dieser und der gewölbten Rückseite der Greifbacke ein strangartiger, gummielastischer, unter Vorspannung stehender Körper angeordnet ist.

Bei unbelasteter Greifbacke drückt der elastische Körper die Greifbacke in die Greifposition. Wird die Greifvorrichtung über ein aufzunehmendes Rohr gebracht und schließen sich die Greifarme, dann legt sich der unterhalb der Schwenkachse der Greifbacke befindliche Greifbereich zuerst an die Rohrwandung an. Dabei wird die Greifbacke gegen die Wirkung des federnden Körpers so weit verschwenkt, daß sich auch sein oberer Greifbereich gegen die Rohrwandung anlegt. Durch das Verschwenken der Greifbacke bei Aufnahme eines Rohres drückt die gewölbte Rückseite der Greifbacke gegen den strangförmigen, gummielastischen Körper und nimmt ihn gleichzeitig in den enger werdenden Spalt zwischen der gewölbten Rückseite der Greifbacke und der Widerlagerfläche mit. Bei diesem Zusammenpressen des gummielastischen Körpers erhöht sich dessen Steifigkeit.

Bei einem bevorzugten Ausführungsbeispiel der Erfindung besteht die Greifschiene aus einem U-Profil, in dem die Greifbacken so gelagert sind, daß die Widerlagerfläche von der Innenseite des Steges des U-Profils gebildet wird und der strangförmige gummielastische Körper bei unbelasteter Greifbacke sich in einem Winkel des U-Profils befindet.

In weiterer Ausbildung der Erfindung wird vorgeschlagen, an der Greifbacke einen nach unten vorspringenden Anschlag vorzusehen, der als federnder Abweiser dient und das Übergreifen der Greifvorrichtung erleichtert. Der Anschlag an den Greifbacken hat die Aufgabe, den Rohrgreifer ohne Schwierigkeit über ein aufzunehmendes Rohr zu stülpen und dabei die Greifelemente, insbesondere die metallischen Greifspitzen, gegen Abrieb zu schützen.

Weitere Merkmale der Erfindung ergeben sich aus den Patentansprüchen.

In der weiteren Beschreibung werden Ausführungsbeispiele unter Bezugnahme auf die Zeichnungen näher erläutert. Die Zeichnungen zeigen in
Figur 1 eine Seitenansicht eines Rohrgreifers,
Figur 2 eine Draufsicht auf eine Greifschiene des Rohrgreifers,
Figur 3 eine Ansicht nach der Schnittlinie III-III in Fig. 2 mit zusätzlichem Anschlag
Figur 4 eine Draufsicht auf die Greifbacke mit Anschlag,
Figur 5 eine Ansicht einer Greifbacke entsprechend Fig. 3 mit einem elastischen Einsatz zum Erfassen glatter Rohre.

Die in Fig. 1 dargestellte Greifvorrichtung für Rohre weist zwei scherenartig sich überkreuzende Greifarme 1 und 2 auf, die um die Achse 3 schwenkbar aneinandergelenkt sind. An den oberen Enden der Greifarme 1 und 2 sind Laschen 4 und 5 angelenkt, die gelenkig mit einer Öse 6 verbunden sind. Die Öse 6 dient zum Aufhängen der Greifvorrichtung an ein Seil- oder Kettengehänge. Zwischen dem Gelenk, das die beiden Laschen 4 und 5 verbindet, und der Schwenkachse 3 der Greifarme 1 und 2 ist einerseits eine nicht dargestellte Zugfeder angeordnet und andererseits eine Arretiervorrichtung 7, die nach Absetzen eines Rohres die beiden Greifarme 1 und 2 in Öffnungsstellung hält, bis die Greifvorrichtung mit dem einstellbaren Anschlag 8 auf ein neues aufzunehmendes Rohr abgesetzt wird. An den freien Enden der Greifarme 1 und 2 sind Greifschienen 9 und 10 angeordnet, die parallel zur Schwenkachse 3 verlaufen. Im dargestellten Ausführungsbeispiel sind die Greifschienen 9 und 10 von U-profilen gebildet. In den beiden Endbereichen der Greifschienen 9 und 10 ist je eine Greifbacke 11 angeordnet, die um einen relativ . kleinen Winkel schwenkbar um eine parallel zur Schwenkachse 3 der Greifarme 1 und 2 verlaufende Achse 12 befestigt ist. Die Greifbacken 11 werden von Federn in einer, etwa der Greifposition entsprechenden Lage gehalten. In dieser Lage divergieren die einander zugewandten Flächen der einander gegenüberliegenden Greifbacken 11 von unter nach oben.

An den Greifbacken 11 sind nach unten vorspringende Anschläge 16 als Abweiser angeordnet, für die in Rahmen der vorliegenden Anmeldung kein Schutz beansprucht wird. Der nach außen federnde Anschlag 16 hat die Wirkung, daß die Greifvorrichtung ohne Schwierigkeiten über ein Rohr gleitet, obgleich beim Ablassen der Greifvorrichtung die beiden Greifschienen nicht parallel zu dem aufzunehmenden Rohr ausgerichtet sind. Die am aufzunehmenden Rohr anschlagenden Anschläge 16 bringen die beiden parallelen Greifschienen 9 und 10 automatisch in eine Stellung, in der sie parallel zur Achse des aufzunehmenden Rohres verlaufen. Die Anschläge 16 verhindern auch, daß die Greifzähne der Greifbacken zu stark abgenutzt werden. Sobalt die Greifvorrichtung mit dem verstellbaren Anschlag 8 im Scheitel des aufzunehmenden Rohres aufsetzt, entriegelt sich die Arretiervorrichtung 7, so daß die Greifarme 1, 2 geschlossen werden können und sich die Greifbacken 11 unterhalb der Rohrmitte an die Rohrwandung anlegen.

Wie die Fig. 2 zeigt, sind die Greifbacken 11 schwenkbar in Wände 27 gelagert, die rechtwinklig zur Schwenkachse 3 der Greifbacken 1, 2 in die Greifschienen 9, 10 eingeschweißt sind. Die freien Kanten der Flansche der aus einem U-Profil gebildeten Greifschienen 9, 10 dienen als untere Anschläge 13 und obere Anschläge 24 der Greifbacken 11.

Bei einer Greifvorrichtung, die zum Aufnehmen von Betonrohren bestimmt ist, sind die Greifbacken 11 mit Greifelementen 14, 15 ausgerüstet, die sich jeweils aus einer Reihe von Greifzähnen 17 zusammensetzt, die in die Greifbacke 11 eingearbeitet sind.

Fig. 3 zeigt eine Ansicht nach der Schnittlinie 111-111 in Fig. 2, bei der aber die Greifbacke 11 mit ihren Greifelementen 14, 15 an der strichpunktiert gezeichneten Wandung 30 eines aufzunehmenden Rohres anliegt und die Greifbacke 11 etwas nach unten verschwenkt ist. Die Greifbacke 11 steht unter der Wirkung eines gummielastischen, federnden, strangartigen Körpers 25, der einen runden Querschnitt haben kann und zwischen einer Widerlagerfläche 31 und der gewölbten Rückseite 32 der Greifbacke 11 angeordnet ist und sich über die Breite der Greifbacke 11 erstreckt. Der Krümmungsradius der Wölbung der Rückseite 32 ist etwa doppelt so groß wie der Abstand der Schwenkachse 12 von der Widerlagerfläche 31. Strichpunktiert ist auch die Ausgangsposition der Greifbacke 11 und des gummielastischen Körpers 25 eingezeichnet. In dieser unbelasteten Stellung wird die Greifbacke 11 von dem federnden Körper 25 gegen den oberen Anschlag 24 gedrückt.

Dadurch, daß der federnde Körper 25 die Greifbacke 11 gegen den oberen Anschlag 24 drückt, sind im entlasteten Zustand die unteren Greifelemente 14 stärker nach innen geschwenkt als bei Belastungszustand. Dies hat zur Folge, daß beim Schließen der Greifvorrichtung die Greifbacken 11 zunächst mit den Anschlägen 16 und dann mit den unteren Greifelementen 14 zur Anlage an die Wandung 33 des aufzunehmenden Rohres kommen und danach erst mit den oberen Greifelementen 15. Dadurch ist sichergestellt, daß jede verschwenkbare Greifbacke 11 mit beiden Greifelementen 14, 15 an der Rohrwandung zur Anlage kommen. Würden die Greifbacken zuerst mit den oberen Greifelementen 15 ein aufzunehmendes Rohr erfassen, dann besteht die Gefahr, daß das aufgenommene Rohr nur von diesen oberen Greifelementen 15 gehalten wird, während die unteren Greifelemente 14 nicht mehr zur Anlage an das aufzunehmende Rohr gelangen.

In unbelastetem Zustand ist der Querschnitt des federnden Körpers 25 rund. Dieser Gummikörper 25 wird - wie strichpunktiert dargestellt - mit Vorspannung so eingesetzt, daß er sich in dem unteren Winkel zwischen Steg und unterem Flansch der U-Profilschiene 10 befindet.

Wird die Greifbacke 11 etwas nach unten geschwenkt, dann wird der elastische Körper 25 von der gewölbten Rückseite 32 der Greifbacke 11 mitgenommen und in den enger werdenden Spalt zwischen Rückseite 32 und Widerlagerfläche 31 gequetscht.

An der einstückig aus Stahlguß hergestellten Greifbacke 11, die im unteren Greifbereich 14 mit zwei Reihen von Greifspitzen 17 und im oberen Greifbereich 15 mit einer Reihe von Greifspitzen 17 versehen ist, und deren Rückseite 32 gewölbt ist, ist ein sich über einen großen Bereich der Breite der Greifbacke 11 erstreckender, nach unten vorragender Anschlag 16 angebracht, der an ein zu ergreifendes Betonrohr anschlägt, bevor die Greifvorrichtung sich mit ihren Greifbacken 11 in der richtigen Greifposition befindet. Damit die Greifvorrichtung besser über das zu erfassende Rohr gleiten kann, können am freien Ende des Anschlages 16 um eine parallel zur Schwenkachse 12 verlaufende Achse 34 drehbare Rollen 35 angeordnet sein. Diese Anordnung des als Absweiser dienenden Anschlages 16 an der Greifbacke 11 hat den Vorteil, daß für den Anschlag 16 keine besondere Federung erforderlich ist und daß bei Auswechseln einer verschlissenen Greifbacke 11 auch der einem starken Verschleiß ausgesetzte Anschlag 16 ausgewechselt wird.

Die Greifbacke 11 nach Fig. 4 und 5 hat zwischen den Greifzähnen 17 des oberen Greifbereichs 14 und des unteren Greifbereichs 15 eine halbzylindrische Ausnehmung 36, in die ein Einsatz 37 aus gummielastischem Material, z. B. Kautschuk, eingesetzt und mittels Schrauben 38 befestigt werden kann. Mit diesen Einsatzen 37 werden die Greifbacken 11 des Rohrgreifers ausgerüstet, wenn Rohre mit glatter Oberfläche gegriffen werden sollen. Der Einsatz 37 hat einen sich an die Rohrwandung anlegenden, im wesentlichen ebenen unteren Greifbereich 14 und einen oberen Greifbereich 15. Die Ebenen dieser Greifbereiche 14 und 15 stehen in einem Winkel von beispielsweise 170° oder 180° zueinander. Die halbzylindrische Ausnehmung 36 ist so angeordnet, daß mit ihrer Hilfe die Zahnspitzen der Greifzähne 17 entstehen.

Die jeweils untere Reihe von Zahnspitzen 17 hält ein Rohr auch dann, wenn die aus elastischem Material bestehenden Einsätze 37 stark verschlissen sein sollten.

Für das leichte und sichere Erfassen eines Rohres ist es von Vorteil, wenn jede Greifbacke

11 in mindestens einer rechtwinklig zur Schwenkachse 12 verlaufenden Ebene unterteilt ist. Ist eine Greifbacke 11 einfach oder zweifach unterteilt, dann entstehen zwei oder drei unabhängig um die Achse 12 schwenkbare Elemente, die sich auch dann richtig an ein zu erfassendes Rohr anlegen können, wenn die Rohrwandung schräg zur Schwenkachse 12 der Greifbackenteile verläuft. Beim Ausnehmen eines schief oder geneigt liegenden Rohres drücken die Greifbackenteile den strangartigen, gummielastischen Körper 25 unterschiedlich stark zusammen.

Wie Fig. 5 zeigt, ist. die Schwenkachse 12 im - Durchmesser erheblich, zum Beispiel 10-30%, kleiner als die die Schwenkachse 12 umgebende Bohrung 40 in der Greifbacke 11. Die Bohrung 40 ist so angeordnet, und das Spiel zwischen Schwenkachse 12 und Bohrung 40 ist so groß, daß die Greifbacke 11 in jeder Schwenkstellung sich mit der gewölbten Rückseite 32 gegen die Widerlagerfläche 31 und gleichzeitig gegen den unteren Flansch der U-Schiene 10 abstützt, wenn die Greifbacke 11 belastet wird. Im unbelasteten Zustand wird die Greifbacke 13, so wie dargestellt, von dem vorgespannten, federnden Körper 25 schräg nach oben gegen die Schwenkachse 12 gedrückt.

In Fig. 5 setzt sich die Greiffläche des elatischen Einsatzes 37 zur Bildung des unteren Greifbereiches 14 und des oberen Greifbereiches 15 aus zwei in relativ kleinem Winkel zueinander geneigten Ebenen zusammen. Die Greiffläche des elastischen Einsatzes 37 kann aber auch insgesamt eben sein, weil beim Erfassen eines Rohres, dessen gewölbte Außenfläche sich in die zunächst ebene Greiffläche des elastischen Einsatzes 37 eindrückt.

Wie sich aus Fig. 3 und 5 ergibt, ist der gummielastische Körper 25 zwischen der unteren Ecke der U-förmigen Greifschiene 10 und der gewölbten Rückseite 32 der Greifbacke 11 angeordnet. Um eine höhere Steifigkeit zu erzielen, kann es vorteilhaft sein, in der oberen Ecke der U-förmigen Greifschiene 10 einen zweiten gummielastischen Körper 25 anzuordnen. Die beschriebne Greifvorrichtung hat den Vorteil, daß sie sehr leicht und schnell montiert werden kann. Es braucht nur die Schwenkachse 12 herausgezogen zu werden, um die Greifbacke 11 und deren federnden Körper 25 auszuwechseln. Weil die gewölbte Fläche 32 ohne Gleitbewegung den vorgespannten, strangartigen elastischen Körper 25 abrollt, wird die Greifbacke 11 von dem federnden Körper 25 stets in die gleiche Ausgangsstellung zurückgeführt.

## Patentansprüche

1. Greifvorrichtung für Rohre mit zwei scherenartig sich überkreuzenden und um eine Achse schwenkbar aneinandergelenkten Greifarmen, an deren freien Enden zwei parallel zur Schwenkachse der Greifarme verlaufende Greifschienen befestigt sind, die je mindestens zwei im Abstand voneinander angeordnete, die zu hebenden Rohre seitlich untergreifende Greifbacken aufweisen, welche um parallel zu der Schwenkachse der Greifarme verlaufende Achsen schwenkbar an den Greifschienen befestigt und von einer Feder in einer Greifposition gehalten sind, die sich gegen eine Widerlagerfläche der Greifschiene abstützt, dadurch gekennzeichnet, daß die Rückseite (32) der Greifbacke ((11) um mindestens eine parallel zur Schwenkachse (12) verlaufende Achse gewölbt ist, deren Abstand von einer parallel zur Schwenkachse (12) verlaufenden Widerlagerfläche (31) größer ist als der Abstand der Schwenkachse (12) von der Widerlagerfläche (31) und daß zwischen dieser und der gewölbten Rückseite (32) der Greifbacke (11) ein strangartiger, gummielastischer, unter Vorspannung stehender Körper (25) als Feder angeordnet ist.

2. Greifvorrichtung nach Anspruch 1, dadurch gekennzeichnet, daß die Greifschienen (9, 10) U-Profile sind, in deren Innerem die Greifbacken (11) derart schwenkbar gelagert sind, daß die Innenseite des Steges des U-Profils als Widerlagerfläche (31) für den federnden Körper (25) dient.

3. Greifvorrichtung nach Anspruch 1 oder 2, dadurch gekennzeichnet, daß der Krümmungsradius der gewölbten Rückseite (32) etwa doppelt so groß ist wie der Abstand der Schwenkachse (12) von der Widerlagerfläche (31).

4. Greifvorrichtung nach Anspruch 3, dadurch gekennzeichnet, daß die die Schwenkachse (12) umgebende Bohrung (40) der Greifbacke (11) die Schwenkachse (12) mit einem solchen Spiel umgibt, daß sich die Greifbacke (11) in allen Schwenklagen im belasteten Zustand gegen die Widerlagerfläche (31) und den unteren Flansch der Greifschiene (10) anlegen kann.

5. Greifvorrichtung nach einem der Ansprüche 1 bis 4, dadurch gekennzeichnet, daß der federnde Körper (25) im Querschnitt rund ist und sich im wesentlichen über die Breite der Greifbacke (11) erstreckt.

6. Greifvorrichtung nach einem der Ansprüche 1 bis 5, dadurch gekennzeichnet, daß die Greifbacke (11) mit oberen und unteren als Greifzähne (17) ausgebildeten Greifelementen (14, 15) ausgerüstet und einstückig aus Stahlguß hergestellt ist.

7. Greifvorrichtung nach Anspruch 6, dadurch gekennzeichnet, daß zwischen den Greifzähnen (17) der oberen und unteren Greifelemente (14, 15) eine etwa halbzylindrische Ausnehmung (36) angebracht ist zur Aufnahme eines Einsatzes (37) aus gummielastischem Werkstoff zum Erfassen von glatten Rohren.

8. Greifvorrichtung nach einem der Ansprüche 1 bis 7, dadurch gekennzeichnet, daß die Greifbacke (11) in mindestens einer rechtwinklig zur Schwenkachse (12) verlaufenden Ebene unterteilt ist.

## Claims

1. Gripping device for pipes with two scissor- like, intersecting gripping arms, hinged together and swivelling about one axis, to the free ends of which are attached two gripping bars running parallel to the swivelling axis of the gripping arms, these bars each having at least two gripping claws positioned at a distance from one another and gripping the pipes to be raised laterally from unterneath, which are attached to the gripping bars and held in a gripping position by a spring so that they swivel around axes running parallel to the swilling axis of the gripping, this spring being supported against a surface of abutment of the gripping bar, characterised in that the back (32) of the gripping claw (11) is arched about at least one axis running parallel to the swivelling axis, the distance of the former from a surface of abutment (31) running parallel to the swivelling axis (12) being greater than the distance of the swivelling axis (12) from the surface of abutment (31), and that between this and the arched back (32) of the gripping claw (11) is located a cord-like rubber-elastic pretensioned element (25) to act as a spring.

2. Gripping device according to claim 1, characterised in that the gripping bars (9, 10) are U-shaped sections, inside which the gripping claws (11) find swivelling support such that the inner side of the web of the U-shaped section serves as surface of abutment of the spring element (25).

3. Gripping device according to claim 1 or 2, characterised in that the radius of curvature of the arched back (32) is roughly twice as large as the distance of the swivelling axis (12) from the surface of abutment (31).

4. Gripping device according to claim 3, characterised in that the hole (40) in the gripping claw (11) surrounding the swivelling axis (12) encloses the swivelling axis (12) allowing such a degree of play that the gripping claw (11) when loaded can lean against the surface of abutment (31) and the bottom flange of the gripping bar (10) in all swivelling positions.

5. Gripping device according to one claims 1 to 4, characterised in that the spring element (25) is of a circular cross-section and essentially extends over the width of the gripping claw (11).

6. Gripping device according to one claims 1 to 5, characterised in that the gripping claw (11) is provided with top and bottom gripping elements (14, 15) designed as gripping teeth (17) and is of integral cast-steel construction.

7. Gripping device according to claim 6, characterised in that a roughly semi-cylindrical recess (36) is made between the gripping teeth (17) of the top and bottom gripping elements (14, 15) to accomodate an insert (37) of rubber-elastic material for grasping smooth pipes.

8. Gripping device according to one of claims 1 to 7 characterised in that the gripping claw (11) is divided on at least one plane running at right angles to the swivelling axis (12).

## Revendications

1. Dispositif de serrage pour tuyaux avec deux bras de serrage entrecroisées, forme ciseaux, articulés ensemble et pivotant autour d'un axe aux extrémités duquel sont attachées deux barres de serrage qui sont parallèles à l'axe pivotant des bras de serrage, ces barres possédant chacune un minimum de deux morchades de serrage positionnées à une certaines distance l'une de l'autre et serrant les tuyaux à soulever latéralement par le dessous, qui sont attachées aux barres de serrage et maintenues dans une position de serrage par un ressort de sorte qu'elles pivotent autour des axes parallèles à l'axe pivotant, ce ressort étant supporté contre une surface de butée de la barre de serrage, caractérisé par le fait que le dos (32) de la mordache de serrage (11) est arquée sur au moins un axe positionné parallèle à l'axe pivotant, la distance du premier à partir d'une surface de butée (31) parallèle à l'axe pivotant (12) étant supérieure à la distance de l'axe pivotant (12) à partir de la surface de butée (31), et par le fait qu'entre ceci et le dos arqué (32) de la mordache de serrage (11) se trouve un élément pré-tenu caoutchouc-élastique, en forme de corde, qui sert de ressort.

2. Dispositif de serrage selon la revendication 1, caractérisé par le fait que les barres de serrage (9, 10) sont des profiles en U à l'intérieur desquels les mordaches de serrage (11) trouvent un support pivotant, de sorte que le côté intérieur de l'âme du profile en U sert de surface de butée à l'élément ressort (25).

3. Dispositif de serrage selon la revendication 1 ou 2, caractérisé par le fait que le rayon de courbure du dos arqué (32) est approximativement deux fois la distance de l'axe pivotant (12) à partir de la surface de butée (31).

4. Dispositif de serrage selon la revendication 3, caractérisé par le fait que le trou (40) prévu dans la mordache de serrage (11) entourant l'axe pivotant (12) englobe l'axe pivotant (12) permettant ainsi un tel degré de jeu que la mordache de serrage (11), une fois chargée, peut s'appuyer contre la surface de butée (31) et la bride inférieure de la barre de serrage (10) dans toutes les positions pivotantes.

5. Dispositif de serrage selon l'une des revendications 1 à 4, caractérisé par le fait que l'élément ressort (25) est de type à profil en travers circulaire et s'étend essentiellement sur la largeur de la mordache de serrage (11).

6. Dispositif de serrage selon l'une des revendications 1 à 5, caractérisé par le fait que la mordache de serrage (11) est prévue avec des éléments de serrage inférieur et supérieur (14, 15) conçus comme des dents de serrage (17), et qu'elle est fabriquée en acier coulé intégral.

7. Dispositif de serrage selon la revendication 6, caractérisé par le fait qu'un retrait semi-cylindrique approximativement (36) est prévu entre les dents de serrage (17) des éléments de serrage inférieur et supérieur (14, 15) pour accepter une pièce rapporte (37) en caoutchouc élastique pour serrer les tuyaux lissés.

8. Dispositif de serrage selon les revendications 1 à 7, caractérisé par le fait que la mordache de serrage (11) est divisé au moins sur un plan disposé à angles droits par rapport à l'axe pivotant (12).
